# NEUE EUROPÄISCHE PATENTSCHRIFT

(11) **EP 2 211 012 B2**
(45) Veröffentlichungstag und Bekanntmachung des Hinweises auf die Entscheidung über den Einspruch: **29.03.2023**
(45) Hinweis auf die Patenterteilung: 04.11.2015
(21) Anmeldenummer: 10000766.5
(22) Anmeldetag: 26.01.2010
(51) Int. Cl.: E06B 9/307, E06B 9/322

(54) **Antriebs- und Wendevorrichtung für die Lamellen einer Jalousie**
Drive and turning device for the lamellae of a blind
Dispositif d'entraînement et de déplacement pour les lamelles d'un store

(30) Priorität: 27.01.2009 AT 1322009
(43) Veröffentlichungstag der Anmeldung: 28.07.2010
(73) Patentinhaber: Kraler, Franz, 9913 Abfaltersbach 125 (AT)
(72) Erfinder: Kraler, Franz, 9913 (Tirol) (AT); Karg, Eugen, 89180 Berghülen (DE)
(74) Vertreter: Torggler & Hofmann Patentanwälte - Innsbruck

(56) Entgegenhaltungen:
- EP-B1- 1 052 365
- WO-A1-2004/059117
- DE-C2- 2 642 655
- DE-C2- 2 900 451
- DE-C2- 3 313 833
- DE-C2- 3 718 513
- US-A1- 2007 261 797

## Beschreibung

Die Erfindung betrifft eine Antriebs- und Wendevorrichtung für die Lamellen einer Jalousie, mit einem Lagergehäuse, einer Wickelspule für ein Tragband, einem Wendemechanismus zum Kippen der Lamellen, einem Anschlagflansch zum Festlegen der Winkelendstellung für die Lamellen und einem mittels eines Totgangmechanismus mit dem Wendemechanismus in Wirkverbindung bringbaren Betätigungselement zum Arretieren der Lamellen in einer Arbeitsstellung beim Senken der Jalousie.

Jalousien mit einer Antriebs- und Wendevorrichtung sind allgemein bekannt, beispielsweise aus der WO 2004/059 117 A1 oder der EP 10 52 365 B1. Dabei ermöglicht es die sogenannte Arbeitsstellung, bei der die Lamellen in einer Zwischenwinkelstellung arretiert sind, die Jalousien in einem anderen als im geschlossenen Zustand abzusenken, wobei der Totgangmechanismus zur Sicherstellung dient, dass das Betätigungselement nach einer Drehrichtungsumkehr der Antriebswelle erst nach einer vorbestimmten Anzahl von Umdrehungen aktiviert wird.

Als nachteilig an den bisher bekannten Lösungen zur Realisierung einer Arbeitsstellung hat sich die durch die Kombination des Lagergehäuses mit einem den Totgangmechanismus und das Betätigungselement beinhaltenden Aufsatzmodul bedingte Bauteilgröße des Jalousienlagers herausgestellt. Eine weitere Problematik stellt bei den bisher bekannten Konstruktionen die Sicherstellung, dass das Betätigungselement auch tatsächlich mit dem Wendemechanismus in Wirkverbindung gebracht bzw. außer Eingriff gebracht wird, dar. Diese Sicherstellung erfolgt bei den bisher bekannten Lösungen durch Beaufschlagung des Betätigungselementes mit einer Feder, was sich wiederum negativ auf den dafür benötigten Platzbedarf auswirkt.

Ausgehend von diesem Stand der Technik hat es sich die Erfindung zur Aufgabe gemacht, eine Antriebs- und Wendevorrichtung für die Lamellen einer Jalousie zu schaffen, die unter Vermeidung der vorbeschriebenen Nachteile eine konstruktiv einfache Lösung mit gegenüber dem Stand der Technik wesentlich verringertem Platzbedarf darstellt.

Die Erfindung löst diese Aufgabe mit den Merkmalen des Anspruchs 1.

Eine konstruktiv einfache und zudem stabile Lösung kann dabei erreicht werden, wenn gemäß einem weiteren Ausführungsbeispiel der Erfindung das Lagergehäuse zur drehbaren Aufnahme einer antreibbaren, das Lagergehäuse durchsetzenden Antriebswelle ausgebildet ist, der Wendemechanismus zum Bewegen der Lamellen zwischen den mittels des Anschiagflansches definierten Winkelendstellurigen wenigstens ein Wendeelement und ein mit dem Wendeelement lösbar in Eingriff bringbares Anschlagelement aufweist und das Betätigungselement zwischen einer das Anschlagelement in einer Winkelzwischenstellung arretierenden Eingriffsposition und einer Freigabeposition bewegbar ist, wobei wenigstens die Wickelspule, der Wendemechanismus und der Totgangmechanismus mittels der Antriebswelle drehbar im Lagergehäuse, von diesem im Wesentlichen zur Gänze umschlossen, angeordnet sind.

Mit einer derartigen Anordnung wird, insbesondere durch die Anordnung des Betätigungselementes und des Totgangmechanismus in dem einen gemeinsamen Lagergehäuse, ein kurzbauendes Jalousienlager Längserstreckung gegenüber den aus dem Stand der Technik bekannten Jalousienlagem mit gleicher Funktion um mehr als ein Drittel reduziert ist.

Um die Bauhöhe des in der Regel im Wesentlichen zylinderförmig ausgebildeten Lagergehäuses, das bei der Erfindung gleichzeitig dem Gehäuse für das gesamte Jalousienlager entspricht, gering hatten zu können, ist gemäß einem weiteren Ausführungsbeispiel der Erfindung vorgesehen, dass in an sich bekannter Weise wenigstens die Wickelspule, der Wendemechanismus und der Totgangmechanismus koaxial im Lagergehäuse angeordnet sind.

Eine wesentliche Grundidee der Erfindung besteht also darin, die gesamte Mechanik, die zum Heben, Senken, Wenden.und Arretieren der Lamellen in einer Arbeitsstellung benötigt wird, in einem gemeinsamen Lagergehäuse anzuordnen, sodass die Größe der erfindungsgemäßen Antriebs- und Wendevorrichtung mit Arbeitsstellungsfunktion der Größe eines Jalousienlagers ohne Arbeitsstellungsfunktion entspricht.

In der Praxis bedeutet das, dass der Unterschied zwischen einem Standardlager ohne Arbeitsstellungsfunktion und einem Jalousienlager mit Arbeitsstellungsfunktion lediglich im Hinzufügen oder Weglassen des Betätigungselementes liegt, während bei den Lösungen nach dem Stand der Technik der Unterschied zwischen den Standardlagern ohne Arbeitsstellungsfunktion und den Jalousienlagem mit Arbeitsstellungsfunktion in der Anordnung eines die Längserstreckung des Standardlagers wesentlich vergrößernden Zusatzmoduls, in dem der Totgangmechanismus und das Betätigungselement angeordnet sind, liegt.

Bei der Erfindung ist vorgesehen, dass das Betätigungselement ein Grundelement und wenigstens zwei daran angeordnete Eingriffselemente aufweist, von denen ein erstes Eingriffselement in Wirkverbindung mit dem Wendemechanismus und/oder ein zweites Eingriffselement in Wirkverbindung mit dem Totgangmechanismus steht bzw. bringbar ist.

Um das erste oder das zweite Eingriffselement des Betätigungselementes mit dem Wendemechanismus oder dem Totgangmechanismus in Wirkverbindung bringen zu können, ist eine Lageänderung des Betätigungselementes im Lagergehäuse notwendig. Dazu ist bei der Erfindung vorgesehen, dass das Betätigungselement durch Umwandlung einer Rotationsbewegung der Antriebswelle in eine Axialbewegung in Richtung der Rotationsachse zwischen der Freigabe- und der Eingriffsposition bewegbar ist, wobei eine zuverlässige Funktionsweise dann erreicht werden kann, wenn das Betätigungselement wenigstens während der Bewegung zwischen der Freigabe- und der Eingriffsposition, und umgekehrt, frei von einer Kraftspeicherbeaufschlagung, insbesondere Federbeaufschlagung, ist.

Im Gegensatz zum Stand der Technik, bei dem diese Bewegung des Betätigungselementes eben durch Beaufschlagung mittels eines Kraftspeichers erreicht wird, erfolgt der Wechsel des Betätigungselementes zwischen der Freigabe und Eingangsposition bei der Erfindung durch Drehen der Antriebswelle, wodurch einerseits Fehlfunktionen, die bei der Verwendung von elastischen Kraftspeichern auftreten können, vermieden werden und andererseits eine materialschonende Lösung gegeben ist.

Die Erfindung betrifft weiters eine Antriebs- und Wendevorrichtung für die Lamellen einer Jalousie, mit einem Lagergehäuse, in dem wenigstens eine Wickelspule für ein Tragband und ein Wendemechanismus zum Kippen der Lamellen zwischen definierten Winkelendstellungen mittels einer Antriebswelle drehbar gelagert sind, und einem mit dem Wendemechanismus in Wirkverbindung bringbaren Betätigungselement zum Arretieren der Lamellen in einer Arbeitsstellung beim Senken der Jalousie, wobei das Betätigungselement zwischen einer das Anschlagelement in einer Winkelzwischenstellung arretierenden Eingriffsposition und einer Freigabeposition bewegbar ist.

Bei den aus dem Stand der Technik bekannten Lösungen ist es bedingt durch die konstruktive Anordnung des Totgangmechanismus und des Betätigungselementes in einem separaten Zusatzmodul notwendig, das Betätigungselement mittels eines elastischen Kraftspeichers zu beaufschlagen, um einen Wechsel des Betätigungselementes zwischen der Eingriffs- und Freigabeposition sicherzustellen. Diese Anordnung eines zusätzlichen Kraftspeichers schlägt sich neben dem dafür erhöhten Platzbedarf zusätzlich negativ auf die Herstellungskosten eines Jalousienlagers mit Arbeitsstellungsfunktion nieder.

Zur Umgehung dieser Problematik ist bei der Erfindung vorgesehen, dass das Betätigungselement zur Rotationsachse R im Wesentlich parallel bewegbar im Lagergehäuse angeordnet ist, wobei die Bewegung des Betätigungselementes zwischen der Freigabe- und der Eingriffsposition mittels des Wendemechanismus erfolgt.

Es wird also auf die Anordnung eines zusätzlichen das Betätigungselement beaufschlagenden Kraftspeichers verzichtet und die notwendige Bewegung des Betätigungselementes in einfacher Weise mit dem ohnedies vorhandenen Wendemechanismus sichergestellt.

Dazu sieht eine bevorzugte Ausführungsform der Erfindung vor, dass das Betätigungselement zur Rotationsachse R im Wesentlichen parallel verschwenkbar im Lagergehäuse angeordnet ist. Als günstig hat es sich herausgestellt, wenn das Betätigungselement am Lagergehäuse um eine zur Rotationsachse R im Wesentlichen normalen Achse schwenkbar gelagert ist.

Diese bevorzugte verschwenkbare Anordnung des Betätigungselementes im Lagergehäuse ermöglicht eine besonders kurze Bauweise und stellt aufgrund der rotatorischen Lagerung des Betätigungselementes eine besonders leichtgängige Variante dar.

Gemäß einer alternativen Ausführungsform der Erfindung ist vorgesehen, dass das Betätigungselement linear, zur Rotationsachse R im Wesentlichen parallel verschiebbar im Lagergehäuse angeordnet ist. Eine kontinuierlich geführte, translatorische Bewegung kann dann erreicht werden, wenn am Betätigungselement ein Führungselement angeordnet bzw. ausgebildet ist, mittels dem das Betätigungselement in einer am Lagergehäuse ausgebildeten korrespondierenden Führung linear verschiebbar geführt ist. Als günstig hat sich dabei herausgestellt, wenn die Führung von einer in der Wandung des Lagergehäuses ausgebildeten Durchtrittsöffnung gebildet ist.

Gemäß einem weiteren Ausführungsbeispiel der Erfindung ist weiters vorgesehen, dass das Anschlagelement des Wendemechanismus scheibenförmig ausgebildet ist und an seiner äußeren Umfangsfläche wenigstens ein Umlenkelement und ein Arretierelement, die mit dem Betätigungselement zusammenwirken, aufweist, wobei eine sichere Verriegelung des Betätigungselementes am Anschlagelement dann erzielt werden kann, wenn das Arretierelement v-förmig ausgebildet ist.

Durch eine derartige Ausbildung der Umfangsfläche des Anschlagelementes kann das Anschlagelement nicht nur wie beim Stand der Technik zum Arretieren der Lamellen einer Winkelzwischenstellung dienen, sondern darüber hinaus die Bewegung des Betätigungselementes zwischen der Freigabe- und Eingriffsposition und umgekehrt veranlassen.

Dazu ist gemäß einem weiteren Ausführungsbeispiel der Erfindung vorgesehen, dass das Betätigungselementes während seiner Bewegung zwischen der Freigabe- und der Eingriffsposition mittels eines Wellrades angetrieben ist, wobei die Welle des Wellrades von der Antriebswelle und das Rad des Wellrades vom Anschlagelement des Wendemechanismus gebildet ist und die Umwandlung der Rotationsbewegung des Anschlagelementes in eine zur Rotationsachse R axialen Bewegung des Betätigungselementes im Wesentlichen mittels des wenigsten einen an der Umfangsfläche des Anschlagelementes angeordneten Umlenkelementes erfolgt.

Anders ausgedrückt werden also die Eingriffselemente des Betätigungselementes an der Umfangsfläche des Anschlagelementes im Wesentlichen linear in Achsrichtung der Antriebswelle in Abhängigkeit der Drehrichtung der Antriebswelle hin- und herbewegt.

Bezüglich der Ausgestaltung des Totgangmechanismus unterliegt die Erfindung lediglich der Beschränkung gemäß Anspruch 1.

Dazu sieht die Erfindung vor, dass der Totgangmechanismus wenigstens zweiteilig ausgebildet ist und einen scheibenförmigen, mittels der Antriebswelle drehbaren Grundkörper mit einer spiralförmigen Führungsbahn zum Zusammenwirken mit dem Betätigungselement und ein Koppelelement zum Zusammenwirken mit der Antriebswelle aufweist. Im Sinne einer kompakten Bauweise hat es sich als besonders günstig herausgestellt, wenn der Totgangmechanismus genau einen Grundkörper und ein Koppelelement aufweist.

Die Übertragung der Drehbewegung des Koppelelementes auf das Betätigungselement erfolgt dabei mittels des scheibenförmigen Grundkörpers, wobei das Koppelelement gemäß einem Ausführungsbeispiel der Erfindung ringförmig ausgebildet ist und auf seiner inneren Umfangsfläche wenigstens einen nockenförmigen Vorsprung, über den das Koppelelement in einer an der Wickelspule ausgebildeten Führungsrille gelagert ist, aufweist.

Damit die Übertragung der Drehbewegung der Antriebswelle auf das Betätigungselement bei gleichzeitiger Sicherstellung eines Freilaufes mit nur einem Koppelelement und einem Grundkörper erfolgen kann, sieht ein weiteres Ausführungsbeispiel der Erfindung vor, dass das Koppelelement als Taumelring angeordnet und ausgebildet ist. Eine stabile und konstruktiv einfache Lösung kann dabei vorsehen, dass die innere Umfangsfläche des Koppelelementes eine ellipsenförmige Umrisslinie aufweist.

Die Übertragung der Drehbewegung des Koppelelementes auf den Grundkörper wird gemäß einem weiteren Ausführungsbeispiel dadurch sichergestellt, dass das Koppelement wenigstens ein zu seiner Hauptebene im Wesentlichen normal angeordnetes Mitnehmerelement zum Eingriff in die spiralförmige Führungsbahn des scheibenförmigen Grundkörpers des Totgangmechanismus aufweist.

Mit einem derart ausgestalteten Totgangmechanismus, insbesondere der Ausbildung des erfindungsgemäßen Koppelelementes, kann die Anzahl der für den Totgangmechanismus notwendigen Teile auf zwei reduziert werden, während bei den Lösungen gemäß dem Stand der Technik in der Regel drei Kreisringe zur Übertragung der Drehbewegung und der Sicherstellung des Freilaufes benötigt werden.

Selbstverständlich ist es durchaus denkbar, dass der Totgangmechanismus wenigstens dreiteilig ausgebildet ist und drei kreisringförmige Koppelelemente, von denen ein Koppelelement mit dem Betätigungselement zusammenwirkt, aufweist.

Ein weiteres Ausführungsbeispiel der Erfindung sieht vor, dass der Anschlagflansch, wie an sich bekannt, zur Aufnahme mehrerer Anschlagstifte in unterschiedlichen Lagepositionen ausgebildet ist, wobei die unterschiedlichen Lagepositionen jeweils unterschiedliche Winkelendstellungen definieren.

Die Erfindung betrifft weiters eine Jalousie mit einer erfindungsgemäßen Antriebs- und Wendevorrichtung.

Weiters soll ein Verfahren zum Verschwenken der Lamellen einer Jalousie mit einer erfindungsgemäßen Antriebs- und Wendevorrichtung, bei dem die Lamellen während des Absenkens der Jalousie in einer zwischen zwei Winkelendstellungen befindlichen Winkelzwischenstellung, in der das Anschlagelement des Wendemechanismus mit dem Betätigungselement zusammenwirkt, arretierbar sind, angegeben werden.

Neuerungsgemäß ist dabei vorgesehen, dass das Betätigungselement infolge einer Drehung der Antriebswelle vom Grundkörper des Totgangmechanismus aus seiner Freigabeposition in den Wirkbereich des Wendemechanismus gebracht wird und das Betätigungselement bei fortgesetzter Drehung der Antriebswelle vom Anschlagelement des Wendemechanismus, dem Funktionsprinzip eines Wellrades folgend, zur Rotationsachse R im Wesentlichen parallel bewegt wird, bis das Betätigungselement seine Eingriffsposition, in der es mit dem an der äußeren Umfangsfläche des Anschlagelementes angeordneten Arretierelement in Eingriff steht, erreicht hat.

Im Unterschied zum Stand der Technik erfolgt also die Bewegung des Betätigungselementes nicht mehr mittels einer das Betätigungselement beaufschlagenden elastischen Kraft, sondern - wie ein bevorzugtes Ausführungsbeispiel der Erfindung vorsieht - gemäß Schritt b) ausschließlich durch Umwandlung der Rotationsbewegung der Antriebswelle in eine zur Rotationsachse R axialen Bewegung, wobei die Kraftübertragung an der äußeren Umfangsfläche des Anschlagelementes, zumindest teilweise mittels dem wenigstens einen daran angeordneten Umlenkelement, das mit dem ersten Eingriffselement des Betätigungselementes in Wirkverbindung steht, erfolgt.

Weitere Vorteile und Einzelheiten der Erfindung werden anhand der nachfolgenden Figurenbeschreibung unter Bezugnahme auf die in der Zeichnung dargestellten Ausführungsbeispiele näher erläutert. Darin zeigt:
- Fig. 1 a bis 1d': unterschiedliche Stellungen der Lamellen beim Senken und Heben der Jalousie,
- Fig. 2: eine erfindungsgemäße Antriebs- und Wendevorrichtung in perspektivischer Darstellung,
- Fig. 3: eine Explosionsdarstellung eines ersten Ausführungsbeispieles der Erfindung,
- Fig. 4: einen Längsschnitt durch das Ausführungsbeispiel gemäß Fig. 3,
- Fig. 5: einen Querschnitt entlang der Schnittlinie S-S' aus Fig. 4,
- Fig. 6: eine Ansicht eines Koppelelementes des Totgangmechanismus,
- Fig. 7: eine Ansicht eines Grundkörpers des Totgangmechanismus,
- Fig. 8: das Betätigungselement gemäß Ausführungsbeispiel 3,
- Fig. 9: in einer Explosionsdarstellung ein weiteres Ausführungsbeispiel der Erfindung,
- Fig. 10: einen Längsschnitt durch das Ausführungsbeispiel gemäß Fig. 9,
- Fig. 11: einen Querschnitt entlang der Schnittlinie S-S' aus Fig. 10 und
- Fig. 12: das Betätigungselement gemäß Ausführungsbeispiel nach Fig. 9.

Die Fig. 1a bis 1d' zeigen das Funktionsprinzip eines Jalousienlagers mit Arbeitsstellungsfunktion.

Während bei herkömmlichen Jalousien die Lamellen lediglich zwischen zwei Winkelendstellungen A, B, wobei die Jalousien in der Regel in geschlossenem Zustand (Winkelendstellung B) gesenkt und in halb geöffnetem Zustand (Winkelendstellung A) gehoben wird, verschwenkt werden können, weisen Antriebs- und Wendevorrichtungen mit einer Arbeitsstellungsfunktion eine zwischen den Winkelendstellungen A, B liegende Winkelzwischenstellung auf, in der die Lamellen in geöffnetem Zustand, meistens ca. 50° nach außen geöffnet, arretierbar sind, sodass die Jalousie in dieser Arbeitsstellung der Lamellen, d.h. mit einfallendem Tageslicht gesenkt werden kann.

Die Fig. 1a und 1a' zeigen diese rbeitsstellungsfunktion, bei der die Lamellen 2 in der Winkelzwischenstellung C gehalten sind und die Jalousie 3 durch Drehen der Antriebswelle nach rechts in Pfeilrichtung gesenkt wird.

Zum vollständigen Schließen der Jalousie 3 wird zuerst durch eine Drehrichtungsänderung der Antriebswelle die Arbeitsstellung, d.h. die Arretierung der Lamellen 2 in der Winkelzwischenstellung C aufgehoben, bevor die Lamellen 2 durch eine weitere Drehrichtungsänderung über die Winkelzwischenstellung C in die Winkelendstellung B verschwenkt werden, sodass die Jalousie zur Gänze geschlossen wird (Fig. 1b, 1b').

Zum Heben der Jalousie werden, wie in Fig. 1c, 1c' dargestellt, die Lamellen 2 der Jalousie 3 durch Ändern der Drehrichtung von der Winkelendstellung B in die Winkelendstellung A gewendet, sodass beim Hochfahren (Fig. 1d, 1d') die Lamellen 2 in einer der Winkelendstellung A entsprechenden Offenstellung gehalten sind.

In Fig. 2 ist perspektivisch eine erfindungsgemäße Antriebs- und Wendevorrichtung 1 gezeigt, dessen Lagergehäuse 4, 4' der Größe nach einem Standardlager nach dem Stand der Technik ohne Arbeitsstellungsfunktion entspricht. Beim gezeigten Ausführungsbeispiel weist das Lagergehäuse einen Lagerkörper 4 und einen Lagerdeckel 4' auf, die aus Kunststoff, insbesondere im Spritzgießverfahren, hergestellt sind und miteinander formschlüssig verbindbar sind. Das Lagergehäuse 4, 4' ist zur drehbaren Aufnahme einer nicht dargestellten Antriebswelle ausgebildet, die den Lagerkörper 4 durchsetzt und um die Rotationsachse R drehbar ist.

Beim ersten Ausführungsbeispiel gemäß Fig. 3 sind im Lagerkörper 4 koaxial zueinander und um die Rotationsachse R drehbar von links nach rechts die Wickelspule 5, der Wendemechanismus 6, der Totgangmechanismus 12 und das Anschlagelement 8 angeordnet.

Die Wickelspule 5 ist zylinderförmig ausgebildet und weist einen scheibenförmigen, drehfest angeordneten Flansch sowie eine Durchtrittsöffnung für die Antriebswelle auf. An der Wickelspule 5 ist links des scheibenförmigen Flansches die Spulenscheibe 5' drehfest aufgesteckt. Die Spulenscheibe 5' weist neben einer Durchtrittsöffnung für die Antriebswelle ein Loch zur Aufnahme eines Tragbandstiftes 17 auf, der zur Befestigung des auf der Wickelspule 5 aufzuwickelnden Tragbandes (nicht dargestellt) dient.

Auf der rechten Seite des scheibenförmigen Flansches sind auf der Wickelspule 5 drehbar das Sendeelement 7 und das Anschlagelement 8 des Wendemechanismus 6 angeordnet. Zwischen dem Wendeelement 7 und dem Anschlagelement 8 ist in an sich bekannter Weise die Wendefeder 9 angeordnet. Die Wendeschnur 10 ist mit dem Wendeelement 7 verbunden bzw. liegt auf diesem auf und ist - hier nicht dargestellt - mit den einzelnen Lamellen 2 verbunden.

Zwischen dem Anschlagelement 8 des Wendemechanismus 6 und dem Anschlagflansch 11, der beim gezeigten Ausführungsbeispiel gleichzeitig eine Stirnwand des Lagerkörpers 4, 4' bildet, ist der Totgangmechanismus 12 ebenfalls koaxial um die Rotationsachse R drehbar angeordnet. Der Totgangmechanismus 12 ist zweiteilig ausgebildet und weist einen scheibenförmigen Grundkörper 13 mit einer Durchtrittsöffnung für die Antriebswelle und einer spiralförmigen Führungsbahn 25 sowie ein scheibenringförmiges Koppelelement 14 auf. Das Koppelelement 14 und der Grundkörper 13 sind im zusammengebauten Zustand ebenfalls an der Wickelspule 5 gelagert, wobei der nockenförmige Vorsprung 27 an der inneren Umfangsfläche des Koppelelementes 14 in der Führungsrille 31 an der Wickelspule 5 gelagert ist.

Der Anschlagflansch 11 bildet, wie bereits weiter oben erwähnt, eine Stirnfläche des Lagerkörpers 4 und ist mit diesem drehfest verbunden.

Die Adapterbuchse 29, die in der Durchtrittsöffnung des Anschlagflansches 11 angeordnet ist, dient der Zentrierung der Antriebswelle, wobei es selbstverständlich auch möglich wäre, die Durchtrittsöffnung für die Adapterwelle im Anschlagflansch 11 direkt an die Querschnittsfläche der Antriebswelle anzupassen und somit die Antriebswelle direkt über dem Anschlagflansch 11 zu zentrieren.

Mittels der Anschlagstifte 16, die in Durchgangsöffnungen 32 des Anschlagflansches 11 eingesetzt werden, werden die Winkelendstellungen A, B, zwischen denen die Lamellen 2 gekippt werden können, definiert.

Anders ausgedrückt, ist im Lagergehäuse 4, 4', dessen eine Stimseite vom Anschlagflansch 11 gebildet wird, eine in Form einer Hohlwelle ausgebildete längliche Wickelspule 5 angeordnet, wobei auf der hohlwellenförmigen Wickelspule 5, die mittels der Antriebswelle drehbar ist, der Wendemechanismus 6 und der Totgangmechanismus 12 gelagert sind.

Das Betätigungselement 15 ist bei diesem Ausführungsbeispiel um die Drehachse a, die im Wesentlichen normal zur Rotationsachse R verläuft, im Lagerkörper 4 schwenkbar angeordnet ist und über das erste Eingriffselement 20 mit dem Anschlagelement 8 des Wendemechanismus 6 und über das zweite Eingriffselement 19 mit dem Grundkörper 13 des Totgangmechanismus 12 in Eingriff bringbar.

Fig. 4 zeigt einen Längsschnitt durch das Ausführungsbeispiel gemäß Fig. 3, aus dem insbesondere die kurze Bauweise der erfindungsgemäßen Antriebs- und Wendevorrichtung 1 ersichtlich ist. Diese geringe Längserstreckung ist durch die erfindungsgemäße Anordnung der Einzelteile 13, 14 des Totgangmechanismus 12 sowie des Betätigungselementes 15 zwischen dem Wendemechanismus 7 und dem Anschlagflansch 11 möglich.

Aus der Fig. 5 ist die scheibenförmige Ausbildung des Koppelelementes 14 besonders gut ersichtlich, wobei die innere Umrisslinie ellipsenförmig verläuft (Fig. 6). An der inneren Umfangsfläche 26 ist ein nockenförmiger Vorsprung 27 angeordnet, mit dem das Koppelelement 14 in der Führungsrille 31 an der Wickelspule 5 formschlüssig gelagert ist. Weiters ist am Koppelelement 14 ein zur Hauptebene des Koppelelementes 14 im Wesentlichen normal angeordnetes Mitnehmerelement 28 ausgebildet, das im zusammengebauten Zustand in die spiralförmige Führungsbahn 25 des Grundkörpers 13 (Fig. 7) eingreift. An der äußeren Umfangsfläche des Grundkörpers 13 des Totgangmechanismus 12 ist ein Verriegelungselement 30 ausgebildet, das mit dem zweiten Eingriffselement 19 des Betätigungselementes 15 zusammenwirkt.

Die Funktionsweise des Totgangmechanismus 12 wird nachfolgend beschrieben. Bei einer Drehung der Wickelspule 5 mittels der Antriebswelle dreht sich das Koppelelement 14 aufgrund seiner Lagerung mittels des nockenförmigen Vorsprunges 27 in der Führungsrille 31 der Wickelspule 5 mit dieser mit. Dabei wird das Mitnehmerelement 28 des Koppelelementes 14 in der spiralförmigen Führungsbahn 25 des Grundkörpers 13 bewegt, bis es an einem Ende der Führungsbahn 25 anschlägt. Bei einer weiteren Drehbewegung der Antriebswelle nimmt das Koppelelement 14 den Grundkörper 13 mit, sodass sich dieser ebenfalls in Drehrichtung der Antriebswelle dreht. Durch die Drehung wird das Verriegelungselement 30 mitbewegt, sodass es in weiterer Folge mit dem zweiten Eingriffselement 19 des Betätigungselementes 15 in Eingriff kommt, wodurch das Betätigungselement 15 derart verschwenkt wird, dass das erste Betätigungselement 20 mit dem an der äußeren Umfangsfläche des Anschlagelementes 8 angeordnetem Umlenkelement 23 in Eingriff gelangt und von diesem weiterbewegt wird, bis es mit dem Arretierelement 22 verrastet. Bei einer weiteren Drehbewegung der Antriebswelle wird dann das Wendeelement 7 des Wendemechanismus 6 über die Wendefeder 9 und das dann feststehende Anschlagelement 8 in einer Stellung, in der sich die Lamellen 2 in einer Winkelzwischenstellung C befinden, arretiert.

Ein weiteres Ausführungsbeispiel der Erfindung wird in den Fig. 9 bis 12 gezeigt. Dieses Ausführungsbeispiel unterscheidet sich vom Ausführungsbeispiel gemäß Fig. 3 nur in der unterschiedlichen Formgebung des Betätigungselementes 15. Gleiche Teile wurden mit den gleichen Bezugszeichen versehen, weshalb auf eine nochmalige ausführliche Beschreibung verzichtet wird.

Fig. 9 zeigt dieses zweite Ausführungsbeispiel in einer Explosionsdarstellung, wobei im Unterschied zum Ausführungsbeispiel gemäß Fig. 3 das Betätigungselement 115 linear im Wesentlichen parallel zur Rotationsachse R bewegbar im Lagerkörper 4 angeordnet ist. Dazu weist das in Fig. 12 gezeigte Betätigungselement 115 ein längliches Grundelement 118 auf, an dem Führungselemente 121 ausgebildet sind, mittels denen das Betätigungselement 115 translatorisch geführt in einer am Lagerkörper 4 ausgebildeten korrespondierenden Führung, die beispielsweise von einem Langloch gebildet sein kann, bewegbar ist.

Wie schon beim ersten Ausführungsbeispiel ist das Betätigungselement 115 über das zweite Eingriffselement 119 mit dem Grundkörper 13 des Totgangmechanismus 12 und über, das zweite Eingriffselement 120 mit dem Anschlagelement 8 des Wendemechanismus 6 wirkbar verbindbar.

Wie aus Fig. 9 ersichtlich, weist das Anschlagelement 8 neben dem Umlenkelement 23 und dem Arretierelement 22 (Fig. 3) weiters ein Stoppelement 24 auf, mit dem der Drehwinkel des Anschlagelementes 8 mittels der Anschlagstifte 16, die die Winkelendstellung A, B der Lamellen 2 definieren, begrenzt wird.

Ein Effekt der Erfindung besteht jedenfalls darin, das Betätigungselement zur Sicherstellung der Arbeitsstellung der Lamellen einer Jalousie innerhalb des Lagerkörpers anzuordnen, sodass das Jalousienlager für eine Standardlösung ohne Arbeitsstellung und das Jalousienlager für eine Lösung mit Arbeitsstellung im Wesentlichen gleich aufgebaut und gleich groß sind und ein Wechsel zwischen diesen beiden Jalousienlagerarten in einfacher Weise durch Hinzufügen oder Weglassen des Betätigungselementes erfolgen kann.

## Patentansprüche

1. Antriebs- und Wendevorrichtung (1) für die Lamellen (2) einer Jalousie (3), mit einem Lagergehäuse (4, 4'), einer Wickelspule (5, 5') für ein Tragband, einem Wendemechanismus (6) zum Kippen der Lamellen (2), einem Anschlagflansch (11) zum Festlegen der Winkelendstellung (A, B) für die Lamellen (2) und einem mittels eines Totgangmechanismus (12) mit dem Wendemechanismus (6) in Wirkverbindung bringbaren Betätigungselement (15) zum Arretieren der Lamellen (2) in einer Arbeitsstellung beim Senken der Jalousie (3), wobei das Betätigungselement (15) ein Grundelement (18) und wenigstens zwei daran angeordnete Eingriffselemente (19, 20) aufweist, von denen ein erstes Eingriffselement (20) in Wirkverbindung mit dem Wendemechanismus (6) und/oder ein zweites Eingriffselement (19) in Wirkverbindung mit dem Totgangmechanismus (12) steht bzw. bringbar ist, wobei das Betätigungselement (15) durch Umwandlung einer Rotationsbewegung der Antriebswelle in eine Axialbewegung in Richtung der Rotationsachse (R) zwischen der Freigabe- und der Eingriffsposition bewegbar ist, **dadurch gekennzeichnet, dass** wenigstens die Wickelspule (5, 5'), der Wendemechanismus (6), der Anschlagflansch (11), das Betätigungselement (15) und der Totgangmechanismus (12) in einem gemeinsamen Lagergehäuse (4, 4') angeordnet sind, wobei das Betätigungselement (15) zur Rotationsachse (R) im Wesentlichen parallel bewegbar im Lagergehäuse (4, 4') angeordnet ist, wobei die Bewegung des Betätigungselementes (15) zwischen der Freigabe- und der Eingriffsposition mittels des Wendemechanismus (6) erfolgt, wobei der Totgangmechanismus (12) wenigstens zweiteilig ausgebildet ist und einen scheibenförmigen, mittels der Antriebswelle drehbaren Grundkörper (13) mit einer spiralförmigen Führungsbahn (25) zum Zusammenwirken mit dem Betätigungselement (15) und ein Koppelelement (14) zum Zusammenwirken mit der Antriebswelle aufweist.

2. Antriebs- und Wendevorrichtung nach Anspruch 1, **dadurch gekennzeichnet, dass** das Lagergehäuse (4, 4') zur drehbaren Aufnahme einer antreibbaren, das Lagergehäuse (4, 4') durchsetzenden Antriebswelle ausgebildet ist, der Wendemechanismus (6) zum Bewegen der Lamellen (2) zwischen den mittels des Anschlagflansches (11) definierten Winkelendstellungen (A, B) wenigstens ein Wendeelement (7) und ein mit dem Wendeelement lösbar in Eingriff bringbares Anschlagelement (8) aufweist und das Betätigungselement (15) zwischen einer das Anschlagelement (8) in einer Winkelzwischenstellung (C) arretierenden Eingriffsposition und einer Freigabeposition bewegbar ist, wobei wenigstens die Wickelspule (5, 5'), der Wendemechanismus (6) und der Totgangmechanismus (12) mittels der Antriebswelle drehbar im Lagergehäuse (4, 4'), von diesem im Wesentlichen zur Gänze umschlossen, angeordnet sind.

3. Antriebs- und Wendevorrichtung nach Anspruch 1 oder 2, **dadurch gekennzeichnet, dass** wenigstens die Wickelspule (5, 5'), der Wendemechanismus (6) und der Totgangmechanismus (12) koaxial im Lagergehäuse angeordnet sind.

4. Antriebs- und Wendevorrichtung nach einem der Ansprüche 1 bis 3, **dadurch gekennzeichnet, dass** das Betätigungselement (15) wenigstens während der Bewegung zwischen der Freigabe- und der Eingriffsposition, und umgekehrt, frei von einer Kraftspeicherbeaufschlagung, insbesondere Federbeaufschlagung, ist.

5. Antriebs- und Wendevorrichtung nach einem der Ansprüche 2 bis 4, **dadurch gekennzeichnet, dass** das Anschlagelement (8) des Wendemechanismus (6) scheibenförmig ausgebildet ist und an seiner äußeren Umfangsfläche wenigstens ein Umlenkelement (23) und ein Arretierelement (22), die mit dem Betätigungselement (15) zusammenwirken, aufweist.

6. Antriebs- und Wendevorrichtung nach Anspruch 5, **dadurch gekennzeichnet, dass** das Betätigungselementes (15) während seiner Bewegung zwischen der Freigabe- und der Eingriffsposition mittels eines Wellrades angetrieben ist, wobei die Welle des Wellrades von der Antriebswelle und das Rad des Wellrades vom Anschlagelement (8) des Wendemechanismus (6) gebildet ist und die Umwandlung der Rotationsbewegung des Anschlagelementes (8) in eine Axialbewegung des Betätigungselementes (15) in Richtung der Rotationsachse (R) im Wesentlichen mittels des wenigstens einen an der Umfangsfläche des Anschlagelementes (8) angeordneten Umlenkelementes (23) erfolgt.

7. Antriebs- und Wendevorrichtung nach einem der Ansprüche 1 bis 6, **dadurch gekennzeichnet, dass** das Koppelelement (14) ringförmig ausgebildet ist und auf seiner inneren Umfangsfläche (26) wenigstens einen nockenförmigen Vorsprung (27), der zum Eingriff mit der Antriebswelle angeordnet und ausgebildet ist, aufweist.

8. Antriebs- und Wendevorrichtung nach Anspruch 7, **dadurch gekennzeichnet, dass** das Koppelement (14) wenigstens ein zu seiner Hauptebene im Wesentlichen normal angeordnetes Mitnehmerelement (28) zum Eingriff in die spiralförmige Führungsbahn (25) des scheibenförmigen Grundkörpers (13) des Totgangmechanismus (12) aufweist.

9. Antriebs- und Wendevorrichtung nach einem der Ansprüche 1 bis 8, **dadurch gekennzeichnet, dass** der Totgangmechanismus (12) wenigstens dreiteilig ausgebildet ist und drei kreisringförmige Koppelelemente, von denen ein Koppelelement mit dem Betätigungselement (15) zusammenwirkt, aufweist.

10. Jalousie mit einer Antriebs- und Wendevorrichtung nach einem der Ansprüche 1 bis 9.

11. Verfahren zum Verschwenken der Lamellen (2) einer Jalousie (3) nach Anspruch 10, bei dem die Lamellen (2) während des Absenkens der Jalousie (3) in einer zwischen zwei Winkelendstellungen (A, B) befindlichen Winkelzwischenstellung (C), in der das Anschlagelement (8) des Wendemechanismus (12) mit dem Betätigungselement (15) zusammenwirkt, arretierbar sind, **dadurch gekennzeichnet, dass**
a) das Betätigungselement (15) infolge einer Drehung der Antriebswelle vom Grundkörper (13) des Totgangmechanismus (12) aus seiner Freigabeposition in den Wirkbereich des Wendemechanismus (6) gebracht wird und
b) das Betätigungselement (15) bei fortgesetzter Drehung der Antriebswelle vom Anschlagelement (8) des Wendemechanismus (6), dem Funktionsprinzip eines Wellrades folgend, zur Rotationsachse (R) im Wesentlichen parallel bewegt wird, bis
c) das Betätigungselement (15) seine Eingriffsposition, in der es mit dem an der äußeren Umfangsfläche des Anschlagelementes (8) angeordneten Arretierelement (22) in Eingriff steht, erreicht hat.

12. Verfahren nach Anspruch 11, **dadurch gekennzeichnet, dass** die Bewegung des Betätigungselementes gemäß Schritt b) ausschließlich durch Umwandlung der Rotationsbewegung der Antriebswelle in eine Axialbewegung in Richtung der Rotationsachse (R) erfolgt, wobei die Kraftübertragung an der äußeren Umfangsfläche des Anschlagelementes (8), zumindest teilweise mittels dem wenigstens einen daran angeordneten Umlenkelement (23), das mit dem ersten Eingriffselement (20) des Betätigungselementes (15) in Wirkverbindung steht, erfolgt.

## Claims

1. A device (1) for driving and turning the slats (2) of a Venetian blind (3), comprising: a bearing housing (4, 4'), a winding spool (5, 5') for a carrier band, a turning mechanism (6) for tilting the slats (2), an abutment flange (11) for fixing the angular end position (A, B) for the slats (2) and an actuating element (15), which can be brought into operative connection to the turning mechanism (6) by means of a lost motion mechanism (12), for arresting the slats (2) in a working position during lowering of the Venetian blind (3), wherein the actuating element (15) has a basic element (18) and at least two engagement elements (19, 20) which are arranged thereon and of which a first engagement element (20) is operatively connected or can be brought into operative connection to the turning mechanism (6) and/or a second engagement (19) element is operatively connected or can be brought into operative connection to the lost motion mechanism (12), wherein the actuating element (15) is movable between the release and engagement positions by converting a rotational movement of the drive shaft into an axial movement in the direction of the axis of rotation (R), **characterized in that** at least the winding spool (5, 5'), the turning mechanism (6), the abutment flange (11), the actuating element (15) and the lost motion mechanism (12) are arranged in a common bearing housing (4, 4'), wherein the actuating element (15) is arranged in the bearing housing (4, 4') so as to be movable substantially parallel to the axis of rotation (R), the actuating element (15) being moved between the release and engagement positions by means of the turning mechanism (6), wherein the lost motion mechanism (12) is embodied in at least two parts and has a disk-shaped basic member (13), which can be rotated by means of the drive shaft and has a spiral-shaped guide track (25) for interacting with the actuating element (15), and a coupling element (14) for interacting with the drive shaft.

2. The drive and turning device as claimed in claim 1, **characterized in that** the bearing housing (4, 4') is embodied for rotatably receiving a drivable drive shaft penetrating the bearing housing (4, 4'), the turning mechanism (6) for moving the slats (2) between the angular end positions (A, B) defined by means of the abutment flange (11) has at least one turning element (7) and an abutment element (8) which can be brought releasably into engagement with the turning element (7) and the actuating element (15) is movable between an engagement position, arresting the abutment element in an angular intermediate position (C), and a release position, at least the winding spool (5, 5'), the turning mechanism (6) and the lost motion mechanism (12) being arranged in the bearing housing (4, 4'), surrounded thereby substantially in their entirety, so as to be rotatable by means of the drive shaft.

3. The drive and turning device as claimed in claim 1 or 2, **characterized in that** at least the winding spool (5, 5'), the turning mechanism (6) and the lost motion mechanism (12) are arranged coaxially in the bearing housing.

4. The drive and turning device as claimed in one of claims 1 to 3, **characterized in that** the actuating element (15) is free from the loading of a force accumulator, in particular spring loading, at least during the movement between the release and engagement positions, and vice versa.

5. The drive and turning device as claimed in one of claims 2 to 4, **characterized in that** the abutment element (8) of the turning mechanism (6) is embodied in a disk-shaped manner and has on its outer circumferential surface at least one deflecting element (23) and an arresting element (22) which interact with the actuating element (15).

6. The drive and turning device as claimed in claim 5, **characterized in that** the actuating element (15) is driven during its movement between the release and engagement positions by means of a wheel and shaft, the shaft of the wheel and shaft being formed by the drive shaft and the wheel of the wheel and shaft being formed by the abutment element (8) of the turning mechanism (6) and the rotational movement of the abutment element (8) being converted into an axial movement of the actuating element (15) in the direction of the axis of rotation (R) substantially by means of the at least one deflecting element (23) arranged on the circumferential surface of the abutment element (8).

7. The drive and turning device as claimed in one of claims 1 to 6, **characterized in that** the coupling element (14) is embodied in an annular manner and has on its inner circumferential surface (26) at least one cam-shaped projection (27) which is arranged and embodied for engaging with the drive shaft.

8. The drive and turning device as claimed in claim 7, **characterized in that** the coupling element (14) has at least one entrainment element (28), which is arranged substantially normally to its main plane, for engaging with the spiral-shaped guide track (25) of the disk-shaped basic member of the lost motion mechanism (12).

9. The drive and turning device as claimed in one of claims 1 to 8, **characterized in that** the lost motion mechanism (12) is embodied in at least three parts and has three circular ring-shaped coupling elements, of which one coupling element interacts with the actuating element (15).

10. A Venetian blind with a drive and turning device as claimed in one of claims 1 to 9.

11. A method for swiveling the slats (2) of a Venetian blind (3) as claimed in claim 10, in which the slats (2) are arrestable during the lowering of the Venetian blind (3) in an angular intermediate position (C) which is located between two angular end positions (A, B) and in which the abutment element (8) of the turning mechanism (6) interacts with the actuating element (15), **characterized in that**
a) the actuating element (15) is brought, as a consequence of the drive shaft being rotated by the basic member (13) of the lost motion mechanism (12), from its release position into the operative region of the turning mechanism (6) and
b) the actuating element (15) is moved, if the drive shaft continues to be rotated by the abutment element (8) of the turning mechanism (6), following the functional principle of a wheel and shaft, substantially parallel to the axis of rotation (R) until
c) the actuating element (15) has reached its engagement position in which it is engaged with the arresting element (22) arranged on the outer circumferential surface of the abutment element (8).

12. The method as claimed in claim 11, **characterized in that** the actuating element (15) is moved in accordance with step b) exclusively by converting the rotational movement of the drive shaft into an axial movement in the direction of the axis of rotation (R), force being transmitted on the outer circumferential surface of the abutment element (8), at least partly by means of the at least one deflecting element (23) which is arranged thereon and is operatively connected to the first engagement element (20) of the actuating element (15).

## Revendications

1. Dispositif d'entraînement et de retournement (1) pour les lamelles (2) d'un store (3), avec un boîtier de logement (4, 4'), une bobine d'enroulement (5, 5') pour une bande de support, un mécanisme de retournement (6) pour le basculement des lamelles (2), une bride de butée (11) pour la fixation de la position angulaire finale (A, B) pour les lamelles (2) et un élément d'actionnement (15) pouvant être amené en liaison fonctionnelle avec le mécanisme de retournement (6) au moyen d'un mécanisme de mouvement à vide (12) pour le blocage des lamelles (2) dans une position de travail lors de l'abaissement du store (3), dans lequel l'élément d'actionnement (15) comprend un élément de base (18) et au moins deux éléments d'emboîtement (19, 20) disposés dessus, dont un premier élément d'emboîtement (20) se trouve ou peut être amené en liaison fonctionnelle avec le mécanisme de retournement (6) et/ou un deuxième élément d'emboîtement (19) se trouve ou peut être amené en liaison fonctionnelle avec le mécanisme de mouvement à vide (12), dans lequel l'élément d'actionnement (15) est mobile grâce à la conversion d'un mouvement de rotation de l'arbre d'entraînement en un mouvement axial en direction de l'axe de rotation (R) entre la position de déblocage et la position d'emboîtement, **caractérisé en ce qu'**au moins la bobine d'enroulement (5, 5'), le mécanisme de retournement (6), la bride de butée (11), l'élément d'actionnement (15) et le mécanisme de mouvement à vide (12) sont disposés dans un boîtier de logement (4, 4') commun, dans lequel l'élément d'actionnement (15) est disposé dans le boîtier de logement (4, 4') de manière mobile globalement parallèlement à l'axe de rotation (R), dans lequel le mouvement de l'élément d'actionnement (15) ayant lieu entre la position de déblocage et la position d'emboîtement au moyen du mécanisme de retournement (6), dans lequel le mécanisme de mouvement à vide (12) est constitué d'au moins deux parties et comprend un corps de base (13) en forme de disque, rotatif au moyen de l'arbre d'entraînement, avec une piste de guidage (25) en spirale pour une interaction avec l'élément d'actionnement (15) et un élément de couplage (14) pour une interaction avec l'arbre d'entraînement.

2. Dispositif d'entraînement et de retournement selon la revendication 1, **caractérisé en ce que** le boîtier de logement (4, 4') est conçu pour le logement rotatif d'un arbre d'entraînement pouvant être entraîné et traversant le boîtier de logement (4, 4'), le mécanisme de retournement (6) comprend, pour le mouvement des lamelles (2) entre les positions angulaires finales (A, B) définies au moyen de la bride de butée (11), au moins un élément de retournement (7) et un élément de butée (8) pouvant être emboîté de manière amovible avec l'élément de retournement, et l'élément d'actionnement (15) est mobile entre une position d'emboîtement bloquant l'élément de butée (8) dans une position angulaire intermédiaire (C) et une position de déblocage, dans lequel au moins la bobine d'enroulement (5, 5'), le mécanisme de retournement (6) et le mécanisme de mouvement à vide (12) sont disposés, à l'aide de l'arbre d'entraînement, de manière rotative dans le boîtier de logement (4, 4'), et globalement entièrement entourés par celui-ci.

3. Dispositif d'entraînement et de retournement selon la revendication 1 ou 2, **caractérisé en ce qu'**au moins la bobine d'enroulement (5, 5'), le mécanisme de retournement (6) et le mécanisme de mouvement à vide (12) sont disposés de manière coaxiale dans le boîtier de logement.

4. Dispositif d'entraînement et de retournement selon l'une des revendications 1 à 3, **caractérisé en ce que** l'élément d'actionnement (15) n'est pas soumis, au moins pendant le mouvement entre la position de déblocage et la position d'emboîtement et inversement, à une force provenant d'un accumulateur, plus particulièrement d'un ressort.

5. Dispositif d'entraînement et de retournement selon l'une des revendications 2 à 4, **caractérisé en ce que** l'élément de butée (8) du mécanisme de retournement (6) est conçu sous la forme d'un disque et comprend, à sa surface périphérique extérieure, au moins un élément de déviation (23) et un élément de blocage (22) qui interagissent avec l'élément d'actionnement (15).

6. Dispositif d'entraînement et de retournement selon la revendication 5, **caractérisé en ce que** l'élément d'actionnement (15) est entraîné, pendant son mouvement entre la position de déblocage et la position d'emboîtement, au moyen d'une roue d'arbre, l'arbre de la roue d'arbre étant constituée de l'arbre d'entraînement et la roue de la roue d'arbre étant constituée de l'élément de butée (8) du mécanisme de retournement (6) et la conversion du mouvement de rotation de l'élément de butée (8) en un mouvement axial de l'élément d'actionnement (15) en direction de l'axe de rotation (R) a lieu essentiellement au moyen de l'au moins un élément de déviation (23) disposé sur la surface périphérique de l'élément de butée (8).

7. Dispositif d'entraînement et de retournement selon l'une des revendications 1 à 6, **caractérisé en ce que** l'élément de couplage (14) présente une forme annulaire et comprend, sur sa surface périphérique interne (26), au moins une saillie (27) en forme de came qui est disposée et conçue pour un emboîtement avec l'arbre d'entraînement.

8. Dispositif d'entraînement et de retournement selon la revendication 7, **caractérisé en ce que** l'élément de couplage (14) comprend au moins un élément d'entraînement (28) disposé de manière globalement perpendiculaire à son plan principal, pour l'emboîtement dans la piste de guidage (25) en spirale du corps de base (13) en forme de disque du mécanisme de mouvement à vide (12).

9. Dispositif d'entraînement et de retournement selon l'une des revendications 1 à 8, **caractérisé en ce que** le mécanisme de mouvement à vide (12) est constitué d'au moins trois parties et comprend trois éléments de couplage de forme annulaire dont un élément de couplage interagit avec l'élément d'actionnement (15).

10. Store avec un dispositif d'entraînement et de retournement selon l'une des revendications 1 à 9.

11. Procédé de pivotement des lamelles (2) d'un store (3) selon la revendication 10, dans lequel les lamelles (2) peuvent être bloquées pendant l'abaissement du store (3) dans une position angulaire intermédiaire (C), se trouvant entre deux positions angulaires finales (A, B), dans laquelle l'élément de butée (8) du mécanisme de retournement (12) interagit avec l'élément d'actionnement (15), **caractérisé en ce que**
a) l'élément d'actionnement (15) est amené hors de sa position de déblocage suite à une rotation de l'arbre d'entraînement du corps de base (13) du mécanisme de mouvement à vide (12) dans la plage angulaire du mécanisme de retournement (6) et
b) l'élément d'actionnement (15) est déplacé de manière globalement parallèle à l'axe de rotation (R) lors d'une rotation supplémentaire de l'arbre d'entraînement de l'élément de butée (8) du mécanisme de retournement (6), conformément au principe de fonctionnement d'un pulsateur, jusqu'à ce que
c) l'élément d'actionnement (15) ait atteint sa position d'emboîtement dans laquelle il est en emboîtement avec l'élément de blocage (22) disposé sur la surface périphérique externe de l'élément de butée (8).

12. Procédé selon la revendication 11, **caractérisé en ce que** le mouvement de l'élément d'actionnement a lieu selon l'étape b) exclusivement grâce à la conversion du mouvement de rotation de l'arbre d'entraînement en un mouvement axial en direction de l'axe de rotation (R), la transmission de la force vers la surface périphérique externe de l'élément de butée (8), ayant lieu au moins partiellement au moyen de l'au moins un élément de déviation (23) disposé dessus, qui est en liaison fonctionnelle avec le premier élément d'emboîtement (20) de l'élément d'actionnement (15).
